# EUROPÄISCHE PATENTSCHRIFT

(11) **EP 1 275 453 B1**
(45) Veröffentlichungstag und Bekanntmachung des Hinweises auf die Patenterteilung: **01.12.2004**
(21) Anmeldenummer: 02009195.5
(22) Anmeldetag: 25.04.2002
(51) Int. Cl.: B22D 41/60, B22D 41/54

(54) **Feuerfester Ausguss**
Refractory nozzle
Buse réfractaire

(30) Priorität: 10.07.2001 DE 10132575
(43) Veröffentlichungstag der Anmeldung: 15.01.2003
(73) Patentinhaber: Heraeus Electro-Nite International N.V., 3530 Houthalen (BE)
(72) Erfinder: Kendall, Martin, 3500 Hasselt (BE); Vaes, Hilaire, 3520 Zonhoven (BE); Swennen, Jos, 3670 Meeuwen (BE)
(74) Vertreter: Kühn, Hans-Christian

(56) Entgegenhaltungen:
- PATENT ABSTRACTS OF JAPAN vol. 006, no. 161 (M-151), 24. August 1982 (1982-08-24) -& JP 57 075266 A (NIPPON KOKAN KK), 11. Mai 1982 (1982-05-11)
- PATENT ABSTRACTS OF JAPAN vol. 006, no. 161 (M-151), 24. August 1982 (1982-08-24) -& JP 57 075265 A (NIPPON KOKAN KK), 11. Mai 1982 (1982-05-11)
- PATENT ABSTRACTS OF JAPAN vol. 012, no. 272 (M-724), 28. Juli 1988 (1988-07-28) -& JP 63 056349 A (HARIMA REFRACT CO LTD), 10. März 1988 (1988-03-10)
- PATENT ABSTRACTS OF JAPAN vol. 007, no. 089 (M-207), 13. April 1983 (1983-04-13) -& JP 58 013449 A (SHIN NIPPON SEITETSU KK), 25. Januar 1983 (1983-01-25)
- PATENT ABSTRACTS OF JAPAN vol. 006, no. 161 (M-151), 24. August 1982 (1982-08-24) -& JP 57 075263 A (NIPPON KOKAN KK), 11. Mai 1982 (1982-05-11)

## Beschreibung

Die Erfindung betrifft einen feuerfesten Ausguss zur Anordnung in der Wandung von metallurgischen Gefäßen, insbesondere für Stahlschmelzen mit einer ein oberes und ein unteres Ende aufweisenden Durchlauföffnung, einer die Durchlauföffnung seitlich umschließenden Innenwand aus einem Festelektrolytmaterial, mit wenigstens einer an der der Durchlauföffnung abgewandten Außenseite des Festelektrolytmaterials elektrisch leitend angeordneten Elektrode und mit einem die Außenseite des Festelektrolytmaterials und die Elektrode mindestens teilweise umschließenden thermischen Isoliermaterial.

Ein derartiger Ausguss ist beispielsweise aus US 4,850,572 bekannt. Hier wird mittels eines elektrochemischen Prozesses verhindert, dass das durch den Ausguss fließende Material sich an der Oberfläche der Innenwand des Ausgusses festsetzt.

Aus JP 62104655 A ist ein weiterer feuerfester Ausguss ähnlicher Art bekannt, bei dem eine Festelektrolytschicht die Innenwand der Durchlauföffnung bildet, die von einer äußeren Elektrode aus Graphitpulver kontaktiert ist. Daran schließt sich ein Isoliermaterial an.

Aus JP 57085659 A ist ein ähnlicher Ausguss bekannt.

Des weiteren ist es bekannt, feuerfeste Ausgüsse für Metallschmelzen zu beheizen. In US 3,722,821 ist offenbart, dass eine Widerstandsheizung um die Innenwand des Ausgusses herum angeordnet ist mit dem Ziel, thermomechanischen Spannungen entgegenzuwirken und ein Erstarren des durchlaufenden Materials an der Wand des Ausgusses zu vermeiden.

Der Erfindung liegt die Aufgabe zugrunde, einen feuerfesten Ausguss zu schaffen, der die bekannten Lösungen verbessert und eine hohe Funktionssicherheit des Ausgusses bewirkt.

Erfindungsgemäß wird die Aufgabe dadurch gelöst, dass die mindestens eine Elektrode im wesentlichen aus einem Metall mit einem Schmelzpunkt von mindestens 1400°C und/oder aus mindestens einem seiner Oxide gebildet ist. Derartige Elektroden haben sich als stabil erwiesen, so dass ein mit ihr ausgerüsteter feuerfester Ausguss eine hohe Funktionssicherheit aufweist bei gleichzeitig hoher Stabilität und niedrigem Preis. Insbesondere hat es sich als vorteilhaft erwiesen, dass die mindestens eine Elektrode im wesentlichen aus Stahl, Chrom und/oder einem Chromoxid gebildet ist.

Es hat sich als vorteilhaft erwiesen, dass zwischen Innenwand aus Festelektrolytmaterial und Elektrode zumindest teilweise eine Chromschicht auf dem Festelektrolytmaterial angeordnet ist, die vorzugsweise eine Dicke von etwa 50 µm aufweist. Ein Oxid des Metalls der mindestens einen Elektrode sollte eine Leitfähigkeit von mindestens 10⁻² Ω⁻¹cm⁻¹ bei einer Temperatur von 1400°C aufweisen. Die bekannten Kupferelektroden sind im Gegensatz zu der erfindungsgemäßen Anordnung schwer mit üblichem Festelektrolytmaterial zu kontaktieren, das bekannte Graphit-Elektrodenmaterial oxidiert leicht unter Bildung von Kohlenmonoxid oder Kohlendioxid, was zur Zerstörung des Ausgusses führen kann. Dahingegen ist die Verwendung von Chrom insofern zweckmäßig, als selbst die Oxidation des Materials unschädlich ist, da Chromoxide ebenfalls gut elektrisch leitfähig sind. Die Anordnung weist daher auch langzeitstabil eine niedrigen elektrischen Widerstand auf. Chrom kann vorteilhaft mit Zirkondioxid gemischt sein.

Weiterhin ist es zweckmäßig, dass auf der dem Festelektrolytmaterial abgewandten Seite der Elektrode eine Metalleinlage, insbesondere ein Drahtnetz angeordnet ist. Weiterhin ist es vorteilhaft, dass mindestens zwei Elektroden in Richtung der Durchlauföffnung gesehen hintereinander angeordnet sind bzw. dass die Elektroden das Festelektrolytmaterial ring-, rohr- oder spiralförmig umfassen. Eine weitere vorteilhafte Ausgestaltung der Erfindung ergibt sich dadurch, dass zwischen den Enden der Durchlauföffnung und der mindestens einen Elektrode jeweils ein elektrisch isolierendes Material angeordnet ist. Das isolierende Material des feuerfesten Ausgusses ist vorzugsweise aus mindestens einem Material aus der Gruppe Aluminiumoxid, Zirkondioxid und Mullit, insbesondere Zirkondioxid-Mullit mit vorzugsweise etwa 37 Gewichts-% Zirkondioxid und etwa 63 Gewichts-% Mullit gebildet.

An seiner Oberseite ist das isolierende Material vorteilhafterweise von einem vorzugsweise gesinterten Zirkondioxid-Mullit-Ring begrenzt, der das Festelektrolytmaterial umgibt, wobei der Zirkondioxid-Mullit-Ring am oberen Ende der Durchlauföffnung angeordnet sein kann und wobei zwischen dem Zirkondioxid-Mullit-Ring und dem Festelektrolytmaterial ein Zement angeordnet sein kann. Der Zement kann beispielsweise auf Basis von Aluminiumoxid gebildet sein. Vorteilhafterweise hat der Zement eine höhere absolute Wärmeausdehnung als der Zirkondioxid-Mullit-Ring und/oder das Festelektrolytmaterial, um bei Erwärmung eine Spannung in Richtung Zentrum des Ausgusses entstehen zu lassen und so die Festigkeit der Vorrichtung zu erhöhen. In diesem Fall wirkt der Zement ähnlich wie ein Spannring, der die Festigkeit der Vorrichtung erhöht.

Es ist vorteilhaft, dass die Außenseite des Festelektrolytmaterial der Innenwand zumindest teilweise von einem Heizer, vorzugsweise einer Widerstandsheizung umgeben ist, die vorzugsweise die Elektroden umgibt. Der Heizer ermöglicht ein Vorheizen des Ausgusses, um Spannungen und Materialzerstörungen durch plötzlichen Temperaturwechsel möglichst zu vermeiden. Der Heizer ist vorteilhafterweise ring-, rohr- oder spiralförmig um die Außenseite des Festelektrolytmaterials angeordnet, vorzugsweise innerhalb des thermisch isolierenden Materials. Der Heizer kann aus Kohlenstoff oder Graphit, aus einem hochschmelzenden Metall, insbesondere aus Molybdän, aus einem Karbid, insbesondere aus Siliziumkarbid oder einem Oxid, insbesondere aus einem Chromoxid, wie Chromdioxid, oder einer Mischung oder einer Legierung aus mindestens zwei dieser Materialien gebildet sein. Als Festelektrolytmaterial der Innenwand wird vorzugsweise Zirkondioxid eingesetzt. Dieses weist vorteilhaft eine Dichte größer als 5,2 g/cm³ und einen Gehalt an Siliziumdioxid kleiner als 1,5 Gew.-% auf und ist vorzugsweise gesintert.

Ein Ausführungsbeispiel der Erfindung wird nachfolgend anhand einer Zeichnung erläutert. Die Zeichnung zeigt einen Querschnitt durch einen feuerfesten Ausguss.

Der Ausguss weist eine Durchlauföffnung 1 auf, deren Innenwand 2 aus Zirkondioxid gebildet ist. Zur oberen Öffnung der Durchlauföffnung 1 hin vergrößert sich der Durchmesser dieser Durchlauföffnung 1 kontinuierlich. An der Außenseite des Zirkondioxid liegen zwei ringförmig übereinander angeordnete Elektroden 3; 4 an, wobei zwischen Innenwand 2 aus Festelektrolytmaterial und Elektroden 3;4 zumindest teilweise eine verdichtete Chromschicht 3';4' auf dem Festelektrolytmaterial angeordnet ist, die eine Dicke von etwa 50 µm aufweist, wobei die Elektroden 3;4 oder Chromschicht 3';4' aus Chrompulver gebildet sein können. Die Elektroden 3; 4 können auch aus Stahl gebildet sein, das Material der Chromschicht 3'; 4' kann mit Zirkondioxid gemischt sein. Von den Elektroden 3;4 aus sind Anschlusselektroden 5 nach außen geführt. Die Elektroden 3;4 sind von einem elektrisch isolierenden Material 6, nämlich Zirkondioxid-Mullit umgeben, in das ein Heizer 7 eingebettet ist. Der Ausguss wird an seinem äußeren Umfang von einer Stahlhülle 8 umgeben. Diese ist aus einem Oberteil 8 a und einem Unterteil 8 b gebildet. Am oberen Ende des Oberteils 8 a bildet ein Ring 9 aus Zirkondioxid-Mullit den äußeren Abschluss des Ausgusses. Zwischen dem Zirkondioxid-Mullit-Ring 9 und der Innenwand aus Zirkondioxid ist ein Zement 10 auf Basis von Aluminiumoxid angeordnet.

## Patentansprüche

1. Feuerfester Ausguss zur Anordnung in der Wandung von metallurgischen Gefäßen, insbesondere für Stahlschmelzen, mit einer ein oberes und ein unteres Ende aufweisenden Durchlauföffnung, einer die Durchlauföffnung seitlich umschließenden Innenwand aus einem Festelektrolytmaterial, mit wenigstens einer an der der Durchlauföffnung abgewandten Außenseite des Festelektrolytmaterials elektrisch leitend angeordneten Elektrode, an welcher Anschlussleitungen angeordnet sind und mit einem die Außenseite des Festelektrolytmaterials und die Elektrode mindestens teilweise umschließenden thermischen Isoliermaterial, **dadurch gekennzeichnet, dass** die mindestens eine Elektrode (3;4) im wesentlichen aus einem Metall, das einen Schmelzpunkt von mindestens 1400°C aufweist und/oder aus mindestens einem seiner Oxide gebildet ist.

2. Feuerfester Ausguss nach Anspruch 1, **dadurch gekennzeichnet, dass** die mindestens eine Elektrode (3;4) im wesentlichen aus Stahl, Chrom und/oder einem Chromoxid gebildet ist.

3. Feuerfester Ausguss nach Anspruch 1 oder 2, **dadurch gekennzeichnet, dass** zwischen Innenwand (2) aus Festelektrolytmaterial und Elektrode (3;4) zumindest teilweise eine Chromschicht (3';4') auf dem Festelektrolytmaterial angeordnet ist, die vorzugsweise eine Dicke von etwa 50 µm aufweist.

4. Feuerfester Ausguss nach einem der Ansprüche 1 bis 3, **dadurch gekennzeichnet, dass** auf der dem Festelektrolytmaterial abgewandten Seite der Elektrode (3;4) eine Metalleinlage, vorzugsweise ein Drahtnetz angeordnet ist.

5. Feuerfester Ausguss nach einem der Ansprüche 1 bis 4, **dadurch gekennzeichnet, dass** mindestens zwei Elektroden (3;4) in Richtung der Durchlauföffnung (1) hintereinander angeordnet sind.

6. Feuerfester Ausguss nach einem der Ansprüche 1 bis 5, **dadurch gekennzeichnet, dass** die Elektroden (3;4) das Festelektrolytmaterial ring-, rohr- oder spiralförmig umfassen.

7. Feuerfester Ausguss nach einem der Ansprüche 1 bis 6, **dadurch gekennzeichnet, dass** zwischen den Enden der Durchlauföffnung (1) und der mindestens einen Elektrode (3;4) jeweils ein elektrisch isolierendes Material (6) angeordnet ist.

8. Feuerfester Ausguss nach einem der Ansprüche 1 bis 7, **dadurch gekennzeichnet, dass** das isolierende Material (6) aus mindestens einem Material aus der Gruppe Aluminiumoxid, Zirkondioxid und Mullit, insbesondere aus Zirkondioxid-Mullit mit vorzugsweise etwa 37 Gewichts-% Zirkondioxid und etwa 63 Gewichts-% Mullit gebildet ist.

9. Feuerfester Ausguss nach einem der Ansprüche 1 bis 8, **dadurch gekennzeichnet, dass** das isolierende Material (6) an seiner Oberseite von einem vorzugsweise gesinterten Zirkondioxid-Mullit-Ring (9) begrenzt ist, der das Festelektrolytmaterial umgibt.

10. Feuerfester Ausguss nach Anspruch 9, **dadurch gekennzeichnet, dass** der Zirkondioxid-Mullit-Ring (9) am oberen Ende der Durchlauföffnung (1) angeordnet ist.

11. Feuerfester Ausguss nach Anspruch 9 oder 10, **dadurch gekennzeichnet, dass** zwischen dem Zirkondioxid-Mullit-Ring (9) und dem Festelektrolytmaterial ein Zement (10) angeordnet ist.

12. Feuerfester Ausguss nach Anspruch 11, **dadurch gekennzeichnet, dass** der Zement (10) vorzugsweise auf Basis von Aluminiumoxid gebildet ist.

13. Feuerfester Ausguss nach Anspruch 11 oder 12, **dadurch gekennzeichnet, dass** der Zement (10) eine höhere absolute Wärmeausdehnung aufweist als der Zirkondioxid-Mullit-Ring (9) und/oder das Festelektrolytmaterial.

14. Feuerfester Ausguss nach einem der Ansprüche 1 bis 13, **dadurch gekennzeichnet, dass** die Außenseite des Festelektrolytmaterials der Innenwand (2) zumindest teilweise von einem Heizer (7), vorzugsweise einer Widerstandsheizung umgeben ist, die vorzugsweise die Elektroden (3;4) umgibt.

15. Feuerfester Ausguss nach Anspruch 14, **dadurch gekennzeichnet, dass** der Heizer (7) ring-, rohr- oder spiralförmig um die Außenseite des Festelektrolytmaterials herum angeordnet ist.

16. Feuerfester Ausguss nach Anspruch 14 oder 15, **dadurch gekennzeichnet, dass** der Heizer (7) in dem thermisch isolierenden Material (6) angeordnet ist.

17. Feuerfester Ausguss nach einem der Ansprüche 14 bis 16, **dadurch gekennzeichnet, dass** der Heizer (7) aus Kohlenstoff oder Graphit, aus einem hochschmelzenden Metall, insbesondere aus Molybdän, aus einem Karbid, insbesondere aus Siliziumkarbid oder einem Oxid, insbesondere aus Cr₂O₃ oder einer Mischung oder einer Legierung aus mindestens zwei dieser Materialien gebildet ist.

18. Feuerfester Ausguss nach einem der Ansprüche 1 bis 17, **dadurch gekennzeichnet, dass** das Festelektrolytmaterial der Innenwand (2) aus Zirkondioxid gebildet ist.

19. Feuerfester Ausguss nach Anspruch 18, **dadurch gekennzeichnet, dass** das Feuerfestmaterial der Innenwand (2) eine Dichte größer 5,2 g/cm³ und einen Gehalt an Siliziumdioxid kleiner 1,5 Gew.-% aufweist und vorzugsweise gesintert ist.

## Claims

1. Refractory nozzle for arrangement in the wall of metallurgical vessels, in particular for steel melts, comprising a through-aperture having an upper and a lower end, an inner wall made of a solid electrolyte material laterally enclosing the through-aperture, at least one electrode arranged in an electrically conductive manner on the outside of the solid electrolyte material remote from the through-aperture, on which electrode connecting leads are arranged, and comprising a thermal insulating material at least partially enclosing the outside of the solid electrolyte material and the electrode, **characterised in that** the at least one electrode (3; 4) is substantially formed from a metal having a melting point of at least 1,400°C and/or from at least one of its oxides.

2. Refractory nozzle according to claim 1, **characterised in that** the at least one electrode (3; 4) is substantially formed from steel, chromium and/or a chromium oxide.

3. Refractory nozzle according to claim 1 or 2, **characterised in that** a chrome layer (3', 4'), preferably having a thickness of about 50 µm, is at least partially arranged on the solid electrolyte material between the inner wall (2) made of solid electrolyte material and electrode (3; 4).

4. Refractory nozzle according to any one of claims 1 to 3, **characterised in that** a metal insert, preferably a wire mesh, is arranged on the side of the electrode (3; 4) remote from the solid electrolyte material.

5. Refractory nozzle according to any one of claims 1 to 4, **characterised in that** at least two electrodes (3; 4) are arranged one behind the other in the direction of the through-aperture (1).

6. Refractory nozzle according to any one of claims 1 to 5, **characterised in that** the electrodes (3; 4) surround the solid electrolyte material in an annular, tubular or spiral form.

7. Refractory nozzle according to any one of claims 1 to 6, **characterised in that** a respective electrically insulating material (6) is arranged between the ends of the through-aperture (1) and the at least one electrode (3; 4).

8. Refractory nozzle according to any one of claims 1 to 7, **characterised in that** the insulating material (6) is formed from at least one material from the group including aluminium oxide, zirconium dioxide and mullite, in particular from zirconium dioxide-mullite with preferably about 37 % by weight zirconium dioxide and about 63 % by weight mullite.

9. Refractory nozzle according to any one of claims 1 to 8, **characterised in that** the insulating material (6) is delimited at its upper side by a preferably sintered zirconium dioxide-mullite ring (9) which surrounds the solid electrolyte material.

10. Refractory nozzle according to claim 9, **characterised in that** the zirconium dioxide-mullite ring (9) is arranged at the upper end of the through-aperture (1).

11. Refractory nozzle according to claim 9 or 10, **characterised in that** a cement (10) is arranged between the zirconium dioxide-mullite ring (9) and the solid electrolyte material.

12. Refractory nozzle according to claim 11, **characterised in that** the cement (10) is preferably based on aluminium oxide.

13. Refractory nozzle according to claim 11 or 12, **characterised in that** the cement (10) has a higher absolute thermal expansion than the zirconium dioxide-mullite ring (9) and/or the solid electrolyte material.

14. Refractory nozzle according to any one of claims 1 to 13, **characterised in that** the outside of the solid electrolyte material of the inner wall (2) is at least partially surrounded by a heater (7), preferably a resistance heater, which preferably surrounds the electrodes (3; 4).

15. Refractory nozzle according to claim 14, **characterised in that** the heater (7) is arranged in an annular, tubular or spiral form around the outside of the solid electrolyte material.

16. Refractory nozzle according to claim 14 or 15, **characterised in that** the heater (7) is arranged in the thermally insulating material (6).

17. Refractory nozzle according to any one of claims 14 to 16, **characterised in that** the heater (7) is made of carbon or graphite, of a high-melting metal, in particular molybdenum, a carbide, in particular silicon carbide or an oxide, in particular Cr₂O₃ or a mixture or an alloy of at least two of these materials.

18. Refractory nozzle according to any one of claims 1 to 17, **characterised in that** the solid electrolyte material of the inner wall (2) is formed from zirconium dioxide.

19. Refractory nozzle according to claim 18, **characterised in that** the refractory material of the inner wall (2) has a density greater than 5.2 g/cm³ and a silicon dioxide content of less than 1.5 % by weight and is preferably sintered.

## Revendications

1. Busette réfractaire de coulée destinée à être disposée dans la paroi de récipients métallurgiques, notamment pour des fours de fusion de l'acier, comportant une ouverture de traversée qui comporte une extrémité supérieure et une extrémité inférieure, une paroi intérieure entourant latéralement l'ouverture de traversée et formée par un matériau formé d'un électrolyte solide, au moins une électrode disposée d'une manière électriquement conductrice sur la face extérieure, tournée à l'opposé de l'ouverture de traversée, du matériau formé de l'électrolyte solide, et sur laquelle sont disposées des lignes de raccordement, et un matériau d'isolation thermique entourant au moins partiellement le côté extérieur du matériau formé de l'électrolyte solide et l'électrode, **caractérisée en ce que** la au moins une électrode (3; 4) est réalisée essentiellement en un métal, qui possède un point de fusion égal à au moins 1400°C et/ou par au moins l'un de ses oxydes.

2. Busette réfractaire de coulée selon la revendication 1, **caractérisée en ce que** la au moins une électrode (3; 4) est réalisée essentiellement en acier, en chrome et/ou en un oxyde chrome.

3. Busette réfractaire de coulée selon la revendication 1 ou 2, **caractérisée en ce qu'**entre la paroi intérieure (2) constituée par le matériau formé de l'électrolyte solide et l'électrode (3; 4) est disposée, sur le matériau formé de l'électrolyte solide, au moins partiellement en partie une couche de chrome (3'; 4'), qui possède de préférence une épaisseur d'environ 50 µm.

4. Busette réfractaire de coulée selon la revendication 1 ou 3, **caractérisée en ce qu'**un insert métallique, de préférence un réseau de fils, est disposé sur le côté de l'électrode (3; 4) tourné à l'opposé du matériau formé de l'électrolyte solide.

5. Busette réfractaire de coulée selon l'un des revendications 1 à 4, **caractérisée en ce qu'**au moins deux électrodes (3; 4) sont disposées l'une derrière l'autre en direction de l'ouverture de traversée (1).

6. Busette réfractaire de coulée selon l'une des revendications 1 à 5, **caractérisée en ce que** les électrodes (3; 4) entourent selon une disposition en anneau, en forme de tube ou de forme hélicoïdale le matériau formé de l'électrolyte solide.

7. Busette réfractaire de coulée selon l'une des revendications 1 à 6, **caractérisée en ce qu'**un matériau électriquement isolant (6) est disposé respectivement entre les extrémités de l'ouverture de traversée (1) et la au moins une électrode (3; 4).

8. Busette réfractaire de coulée selon l'une des revendications 1 à 7, **caractérisée en ce que** le matériau isolant (6) est formé par au moins un matériau du groupe oxyde d'aluminium, oxyde de zirconium et mullite, notamment de l'oxyde de zirconium-mullite avec de préférence environ 37 % en poids de dioxyde de zirconium et environ 63 % en poids de mullite.

9. Busette réfractaire de coulée selon l'une des revendications 1 à 8, **caractérisée en ce que** le matériau isolant (6) est limité, sur sa face supérieure, par un anneau de bioxyde de zirconium-mullite (9) de préférence fritté, qui entoure le matériau formé de l'électrolyte solide.

10. Busette réfractaire de coulée selon la revendication 9, **caractérisée en ce que** l'anneau de bioxyde de zirconium-mullite (9) est disposé sur l'extrémité supérieure de l'ouverture de traversée (1).

11. Busette réfractaire de coulée selon la revendication 9 ou 10, **caractérisée en ce qu'**un ciment (10) est disposé entre l'anneau de bioxyde de zirconium-mullite (9) et le matériau formé de l'électrolyte solide.

12. Busette réfractaire de coulée selon la revendication 11, **caractérisée en ce que** le ciment (10) est formé de préférence à base d'oxyde d'aluminium.

13. Busette réfractaire de coulée selon la revendication 11 ou 12, **caractérisée en ce que** le ciment (10) présente une dilatation thermique absolue supérieure à celle de l'anneau de bioxyde de zirconium-mullite (9) et/ou du matériau formé de l'électrolyte solide.

14. Busette réfractaire de coulée selon l'une des revendications 1 à 13, **caractérisée en ce que** la face extérieure du matériau formé de l'électrolyte solide de la paroi intérieure (2) est entourée au moins partiellement par un dispositif de chauffage (7), de préférence un dispositif de chauffage résistif, qui entoure de préférence les électrodes (3; 4).

15. Busette réfractaire de coulée selon la revendication 14, **caractérisée en ce que** le dispositif de chauffage (7) est disposé selon une forme annulaire, tubulaire ou hélicoïdale autour de la face extérieure du matériau formé de l'électrolyte solide.

16. Busette réfractaire de coulée selon la revendication 14 ou 15, **caractérisée en ce que** le dispositif de chauffage (7) est disposé dans le matériau d'isolation thermique (6).

17. Busette réfractaire de coulée selon l'une des revendications 14 à 16, **caractérisée en ce que** le dispositif de chauffage (7) est formé par du carbone ou du graphite, par un métal à point de fusion élevé, notamment du molybdène, par un carbure, notamment du carbure de silicium, ou par un oxyde, notamment du CrO₃, ou par un mélange ou un alliage d'au moins deux de ces matériaux.

18. Busette réfractaire de coulée selon l'une des revendications 1 à 7, **caractérisée en ce que** le matériau formé par l'électrolyte solide de la paroi intérieure (2) est formé par du bioxyde de zirconium.

19. Busette réfractaire de coulée selon la revendication 18, **caractérisée en ce que** le matériau réfractaire de la paroi intérieure (2) possède une densité supérieure à 5,2 g/cm³ et une teneur en dioxyde de silicium inférieure à 1,5 % en poids et de préférence est fritté.
